# EUROPÄISCHE PATENTSCHRIFT

(11) **EP 4 304 744 B1**
(45) Veröffentlichungstag und Bekanntmachung des Hinweises auf die Patenterteilung: **31.12.2025**
(21) Anmeldenummer: 22709728.4
(22) Anmeldetag: 03.03.2022
(51) Int. Cl.: A63B 21/00, A63B 21/005, A63B 21/22, A63B 22/06

(54) **KOMPENSATIONSVORRICHTUNG FÜR EIN ERGOMETER MIT VIBRATIONSEINHEIT SOWIE DEREN VERWENDUNG IN EINEM VIBRATIONSERGOMETER FÜR DIE UNTEREN UND OBEREN EXTREMITÄTEN**
COMPENSATION DEVICE FOR A DYNAMOMETER WITH VIBRATION UNIT AND ITS USE IN A VIBRATING DYNAMOMETER FOR THE LOWER AND UPPER EXTREMITIES
DISPOSITIF DE COMPENSATION POUR UN ERGOMÈTRE POURVU D'UNITÉ DE VIBRATION, AINSI QUE SON UTILISATION DANS UN ERGOMÈTRE À VIBRATIONS POUR EXTRÉMITÉS INFÉRIEURES ET SUPÉRIEURES

(30) Priorität: 12.03.2021 EP 21162431
(43) Veröffentlichungstag der Anmeldung: 17.01.2024
(73) Patentinhaber: Brainaix Swiss AG, 8846 Willerzell (CH)
(72) Erfinder: DUNKELBERG, Oliver, 8846 Willerzell (CH)
(74) Vertreter: Bremi, Tobias Hans
(86) Internationale Anmeldenummer: PCT/EP2022/055396
(87) Internationale Veröffentlichungsnummer: WO 2022/189252

(56) Entgegenhaltungen:
- WO-A1-2009/024877
- GB-A- 2 139 513
- US-A1- 2011 152 040
- US-A1- 2015 045 190

## Beschreibung

### TECHNISCHES GEBIET

Die vorliegende Erfindung betrifft eine Kompensationsvorrichtung für ein Ergometer mit einer Vibrationseinheit, Verfahren zum Betrieb eines derartigen Ergometers sowie Verfahren zur Herstellung derartiger Ergometer und Verwendungen derartiger Ergometer.

### STAND DER TECHNIK

Um die individuelle Leistungsstruktur von Reha-/Geriatriepatienten bzw. Leistungssportlern positiv und effizient beeinflussen zu können, ist es notwendig, möglichst viele dosierte externe Trainingsreize ausgewogen und angepasst auf die unterschiedlichen Strukturebenen des menschlichen Organismus zu transformieren. Dabei sollen sowohl konditionelle (Kraft, Ausdauer, Schnelligkeit, Flexibilität) als auch koordinative (neuromotorische) Komponenten in den Anwendungsspektren der Trainingsmittel, Berücksichtigung finden.

Eine Vielzahl von Vibrationstrainingsgeräten hat für neue Trainingsalternativen zur physiologischen Leistungsoptimierung durch Reaktivierung pathologisch degenerierter bzw. Kapazitätserhöhung intakter Funktionssysteme der Humanstrukturen geführt. Obwohl die kommerzielle Nutzung des medizinischen Vibrationstrainings (MVT) bereits erfolgt, ist die wissenschaftliche Absicherung der Methode noch im Grundlagenforschungsstadium angesiedelt.

Vorrichtungen, die Vibrationsenergie auf den Anwender übertragen, sind aus einer Vielzahl von Veröffentlichungen bekannt:
So ist beispielsweise in der US 4 570 927 eine Vorrichtung aufgezeigt, bei der die Beine eines querschnittgelähmten Patienten mit einer von einem Motor angetrieben Kurbeleinheit bewegt und vibriert werden.

Die NL 102 16 19 C beschreibt ein Gerät, bei dem Vibrationsenergie über eine Griffstange auf die oberen Extremitäten übertragen wird.

Aus der DE 102 41 340 A1 ist eine Vorrichtung bekannt, bei der eine Vibratode auf gedehnte Muskelstrukturen selektiv Vibrationen überträgt.

Eine weitere Vibrationsvorrichtung ist in der DE 102 25 323 B4 beansprucht, bei der über eine mechanisch aufwendige Konstruktion stochastische Resonanzen auf den Anwender übertragen werden.

Die DE 196 39 477 A1 zeigt eine Vorrichtung mit einem Sitz, einer Griffstange und Vibrationseinheit, mit der die Füße des Anwenders mit Vibrationen beaufschlagt werden. Eine Verwendung dieser fünf zuvor genannten Vorrichtungen zusammen mit oder als Ergometer, beispielsweise über eine mit der Kurbelwelle verbundene Bremseinheit, ist nicht offenbart, und meist auch keine Details, wie die Vibrationen erzeugt werden.

Aus der DE 103 13 524 B3 ist ein Trainingsgerät bekannt, bei dem einzelne oder mehrere mit Vibrationen beaufschlagbare Kontaktstellen zum Trainierenden durch einen oder mehrere Dämpfungselemente schwingungsmechanisch isoliert sind, so dass alle Baugruppen zur Abstützung der Körperteile des Anwenders in Schwingung versetzt werden.

Aus der WO 2006/69988 A1 ist ein Vibrationsergometer bekannt, bei dem ein Tretlager fest mit einer Vibrationsplatte verbunden ist, die über zwei gegenläufige Vibrationsmotoren in Schwingung versetzt wird. Nachteilig ist, dass eine ungerichtete Vibration erzeugt wird, deren Amplitude sich je nach mechanischer Belastung der Tretkurbel oder Einstellung der Ergometerbremse verringert. Die Verbindung zwischen Tretkurbel und Ergometerbremse ist ausschließlich durch eine Fahrradkette mit Ketten-spanner möglich, um die Längen- und Positionsunterschiede zwischen Tretlager und Ergometer auszugleichen: Hierdurch entstehen unangenehme Geräusche und es sind zusätzliche Sicherungsmaßnahmen notwendig, um die Kette gegen Abspringen vom vorderen Kettenblatt zu verhindern.

Die EP 2 158 944 A2 beschreibt eine Vibrationsergometer mit amplitudenveränderbarer Vibration. Wie die Vibration konkret erzeugt und diese Amplitudenänderung realisiert werden soll, ist dort nicht offenbart.

US-A-2015045190 offenbart eine exzentrische Spannrolle bei einem stationären Heimtrainer. Der Heimtrainer kann einen exzentrischen Treiber oder eine angetriebene Welle umfassen, die einen Riemen oder eine Kette dreht. Die Spannrolle ist mit dem Heimtrainer gekoppelt und so konfiguriert, dass sie sich in Kontakt mit dem Riemen oder der Kette exzentrisch dreht. Der Heimtrainer verschiedener Ausführungsformen ist so konfiguriert, dass es eine hin- und hergehende Bewegung erzeugt, wodurch Benutzern ein vibrierendes Trainingserlebnis geboten wird. Ein Motor für die Vibration ist nicht erwähnt, Die Vibration wird durch die Tretbewegung erzeugt damit ist keine von der Trittfrequenz unabhängige Vibration offenbart.

WO-A-2009024877 offenbart eine Übungsanordnung mit einem stationären Rahmen mit einem Sitz und einem Griff für einen Benutzer, der an dem Rahmen befestigt ist. Mindestens ein Schwungrad ist drehbar am Rahmen montiert und durch ein flexibles Antriebselement mit mindestens einem Pedal betriebsmäßig mit einer Kurbelwelle verbunden. Vibrationsmittel sind mit dem Schwungrad und/oder der Kurbelwelle verbunden, die geeignet sind, Vibrationen auf den Benutzer auszuüben. Es gibt in dieser Konstruktion keine Kompensationseinheit, die beschriebenen "electromechanical actuation means 24" sind kein Gegengewicht, sondern ein Kettenspanner.

US-A-2011152040 zeigt ein Trainingssystem zum Trainieren eines Körperteils eines Benutzers, umfassend einen Rahmen zum Positionieren des Trainingssystems im Gebrauch auf einer Oberfläche, eine Fahrradvorrichtung, umfassend mindestens ein Fahrradelement, das konfiguriert ist, um sich um eine Fahrradachse zu drehen, eine Vibrationsvorrichtung zum Bewegen mindestens eines Radfahrelements als Vibration und auch ein Verfahren und eine Verwendung des Trainingssystems. Es gibt in dieser Konstruktion keine Kompensationseinheit.

GB-A-2139513 zeigt ein Fahrrad mit einem Rahmen mit Pedalen, einer Sattelstütze und einer Lenkstangenstütze, wobei die letztere für eine Schwenkbewegung um eine horizontale Achse angebracht ist und außerdem ein Mechanismus vorgesehen ist, der wahlweise mit der Stütze verbindbar ist, um ihm eine Schaukel- oder Vibrationsbewegung zu verleihen. Der Mechanismus enthält eine polygonale Platte, die lösbar mit einem Lager in Eingriff bringbar ist, das an einer Verlängerung des Trägers montiert ist, wobei die polygonale Platte über die Pedale drehbar ist. Damit eine Vibration oder ein Schaukeln stattfindet, muss das Lager den Umfang der Platte berühren, aber ein Stift ist zwischen den Schlitzen in den Platten vorgesehen, um dies zu verhindern. Der Stift wird durch eine Feder zu den unteren Enden der Schlitze gedrückt, kann aber mittels eines Kabels hochgezogen werden, das von der Lenkstange aus betätigt wird. Anstelle einer direkten Verbindung mit dem Stift kann das Kabel auch über einen Hebel mit diesem verbunden werden. Jeder Fuß der Stützen kann teleskopartig gekoppelte hohle Gehäuse umfassen, zwischen denen sich eine Druckfeder befindet. Auch hier wird die Vibration ähnlich wie bei der US-A-2011152040 durch die Tretkurbel erzeugt. Einen Motor zur Vibrationserzeugung gibt es nicht, ebenso keine Kompensationsvorrichtung.

### DARSTELLUNG DER ERFINDUNG

Alle zuvor genannten Ergometersysteme basieren auf dem Prinzip, den Anwender zusammen mit dem eingesetzten Trainingsmittel auf eine Rüttelplatte zu positionieren. Alle zur Abstützung des Trainierenden verwendeten Bauteile üben Vibrationsenergie auf die mit den Bauteilen berührenden Körperteile bzw. die korrespondierenden Körpersegmente aus. Daraus ergeben sich Ganzkörpervibrationen (GKV bzw. Whole Body Vibration "WBV"), die teilweise über den arbeitsmedizinisch zulässigen Grenzwerten gemäss der DIN ISO 2631 stehen. Die Resonanzkonflikte reduzieren die Anwendungsdauer mit resultierender (zeitbegrenzender) Effizienzminimierung. Die konstruktive Merkmalsisolierung der MVT Apparaturen auf die uniforme neuromotorische Stimulierung der intramuskulären Koordination, mit Fokussierung der konditionellen Kraftkomponente, führt zu einer fehlenden breiten konditionell-koordinativen Multifunktionalität der GKV. Die MVT-Produkte des Standes der Technik decken nur einen selektiven Teilausschnitt der Trainingstherapie ab; ein ganzheitliches Trainingskonzept kann mit diesen Vorrichtungen nicht realisiert werden. Eine Kombination mit konservativen Trainingsgeräten ist obligatorisch (z.B. mit Cardiogeräten im Warm-up/Cool-Down bzw. ergänzendes mechanisches Widerstandstraining). Probleme ergeben sich zusätzlich dadurch, dass die erheblichen Vibrationen nicht nur am Gerät und am Benutzer zu unerwünschten Wirkungen führen, sondern auch im Umfeld und dazu, dass die Geräte die Tendenz haben, aufgrund der Vibrationen in den Räumen herum zu wandern, wenn sie nicht fest verschraubt werden oder sonst befestigt werden.

Aufgabe der vorliegenden Erfindung ist die Bereitstellung einer Verbesserung der Vibration für ein Ergometer mit einer Vibrationseinheit, wobei dazu eine Kompensationsvorrichtung bereitgestellt wird, die trotzdem eine optimale Lagerung des Tretlagers für die Vibrationen gewährleistet, wobei vorzugsweise sowohl die Amplitude als auch die Frequenz der Einheit koordiniert zu jener der Vibrationseinheit einstellbar ist, und wobei die Vibration im Wesentlichen in eine, vorzugsweise vertikale, Richtung wirkt, die Amplitude der Vibration im Wesentlichen unabhängig von der Belastung der Vibrationseinheit ist und Vibrationsfrequenzen bis zu 50 Hz zu erzielen sind. Eine weitere Aufgabe der vorliegenden Erfindung ist die Verwendung der erfindungsgemäßen Kompensationsvorrichtung in einem Vibrationsergometer für die unteren und oberen Extremitäten.

Konkret betrifft die vorliegende Erfindung ein Ergometer, insbesondere ein Fahrrad-Ergometer, mit wenigstens einer Tretvorrichtung für einen Benutzer und mit einer Vibrationseinheit gemäß Anspruch 1.

Zur Hauptsache betrifft die vorliegende Erfindung ein Fahrrad-Ergometer. Die hier beschriebenen Konzepte lassen sich aber analog einsetzen bei einem Ergometer für die oberen Extremitäten, d. h. ein Hand-Ergometer. Auch ist es möglich, die vorliegende Erfindung bei einem kombinierten Fahrrad- und Hand-Ergometer bei beiden Kurbelvorrichtungen einzusetzen. Wird die vorgeschlagene Technologie bei einem Hand-Ergometer eingesetzt, so ist dann das in der Folge verwendete Tretlager natürlich nicht im eigentlichen Sinne ein Tretlager, sondern ein Kurbellager für ein solches Hand-Ergometer, und die in der Folge genannte Tretvorrichtung ist dann keine Tretvorrichtung, sondern eine Rotationsvorrichtung für die Hände.

Erfindungsgemäß ist eine solche Vorrichtung dadurch gekennzeichnet, dass die Vibrationseinheit die Tretvorrichtung in Vibrationen versetzt und das Ergometer zusätzlich zur Vibrationseinheit eine Kompensationsvorrichtung aufweist, die die Vibrationen der Vibrationseinheit außerhalb der Tretvorrichtung wenigstens teilweise durch negative Interferenz kompensiert.

Durch diese selektiv angelegte, und in den entsprechend gewünschten Bereichen die Vibration der Vibrationsvorrichtung auslöschende Kompensationsvibration der Kompensationsvorrichtung werden die oben genannten Probleme weitgehend gelöst.

Ein solches Ergometer ist dadurch gekennzeichnet, dass die Kompensationsvorrichtung Vibrationen erzeugt, die die gleiche Frequenz und im Wesentlichen die gleiche Amplitude wie die Vibrationen der Vibrationseinheit aufweisen, mit einer Phasenverschiebung von im Wesentlichen 180°. Auf diese Weise wird die genannte negative Interferenz, d. h. die Auslöschung der Vibrationen an den ungewünschten Stellen, bewirkt.

Vorzugsweise erzeugt ein gemeinsamer Motor, vorzugsweise eine von einem gemeinsamen Motor angetriebene gemeinsame Welle sowohl die Vibrationen der Vibrationseinheit als auch die Vibrationen der Kompensationsvorrichtung.

Eine bevorzugte Ausführungsform des vorgeschlagenen Ergometers ist dadurch gekennzeichnet, dass die Vibrationseinheit wenigstens eine direkt oder indirekt von einem Motor angetriebene Hauptwelle mit einer daran befestigten Exzenterscheibe aufweist, wobei die Exzenterscheibe drehbar an einen Pleuel angekoppelt ist, und weiterhin vorzugsweise der Pleuel mit einem an seinem der Exzenterscheibe gegenüberliegend angeordneten Pleuelkopf die Vibrationen auf das Lager der Tretvorrichtung überträgt, sodass die Vibrationen im Wesentlichen ausschließlich an diesem Lager in vertikaler Richtung anliegen.

Die Vibrationseinheit kann wenigstens eine direkt oder indirekt von einem Motor angetriebene Hauptwelle mit einer daran befestigten Exzenterscheibe aufweisen, wobei die Exzenterscheibe drehbar an einen Pleuel angekoppelt ist.

Vorzugsweise ist an der Hauptwelle eine weitere Exzenterscheibe angeordnet, mit der ein Gegengewicht in eine Kompensationsvibration versetzt wird, wobei vorzugsweise diese weitere Exzenterscheibe auf der Hauptwelle mit zur Exzenterscheibe zum Antrieb des Pleuels entgegengesetzter Exzentrizität angeordnet ist.

Die weitere Exzenterscheibe kann dabei einen weiteren Pleuel antreiben, der drehbar auf der weiteren Exzenterscheibe gelagert ist und an ein Gegengewicht angekoppelt ist, das im Wesentlichen in der gleichen Richtung wie die Vibrationsvorrichtung am Lager in Vibration versetzt wird, aber mit einer die Vibration am Lager kompensierender Wirkung, vorzugsweise indem die Vibration am Gegengewicht um 180° gegenüber der Vibration am Lager versetzt ist.

Eine weitere bevorzugte Ausführungsform ist dadurch gekennzeichnet, dass, vorzugsweise im Wesentlichen auf der gleichen Höhe wie die Tretvorrichtung, eine Bremse angeordnet ist, die über ein Kraftübertragungselement, vorzugsweise in Form einer Kette, eines Zahnriemens oder eines Keilriemens, mit der Tretvorrichtung gekoppelt ist, und das Gegengewicht um eine horizontale, vorzugsweise auf der Höhe einer Achse der Bremse angeordnete Schwenkachsenlagerung schwenkbar gelagert ist.

Bevorzugt ist die Schwenkachse so angeordnet, dass das Gegengewicht im Bereich des Lagers die Schwenkbewegung im Wesentlichen ausschließlich in vertikaler Richtung vollzieht, wobei vorzugsweise das Gegengewicht einen Gewichtskopf im Bereich des Lagers aufweist, und weiterhin vorzugsweise dieser Gewichtskopf den Lagerbereich wenigstens teilweise gabelförmigen oben und unten umgreift. Kann

Die Vibrationseinheit kann unterhalb des Lagers angeordnet sein, und der Pleuelkopf direkt an das Lager angekoppelt sein, indem er vorzugsweise eine Lagerschale für das Lager bildet, und dass der Pleuel im Wesentlichen die gesamte vertikal nach unten gerichtete Last auf dem Lager alleine und ohne weitere Führung trägt, wobei vorzugsweise die Achse der Hauptwelle parallel zur Achse des Lagers verläuft.

Das Lager der Tretvorrichtung kann auch in einer vertikalen Linearführung mit einem Linearschlitten gelagert sein, wobei der Linearschlitten oben fest mit dem Lager verbunden ist, und unten mit dem Pleuelkopf verbunden ist, wobei vorzugsweise die Achse der Hauptwelle parallel zur Achse des Lagers verläuft.

Generell ist vorzugsweise eine Bodenplatte vorgesehen, unterhalb welcher die Hauptwelle und vorzugsweise auch der Motor angeordnet ist und oberhalb welcher die Tretvorrichtung angeordnet ist, wobei in der Bodenplatte eine Ausnehmung vorgesehen ist, durch welche der Pleuel hindurchtritt und mit seinem Pleuelkopf direkt an das Lager angekoppelt ist.

Eine weitere bevorzugte Ausführungsform ist dadurch gekennzeichnet, dass, vorzugsweise im Wesentlichen auf der gleichen Höhe wie die Tretvorrichtung, wiederum eine Bremse angeordnet ist, die über ein Kraftübertragungselement , vorzugsweise in Form einer Kette, eines Zahnriemens oder eines Keilriemens, mit der Tretvorrichtung gekoppelt ist, und wobei das Lager der Tretvorrichtung um eine horizontale, vorzugsweise auf der Höhe einer Achse der Bremse angeordnete Schwenkachse schwenkbar gelagert ist, wobei bevorzugt die Schwenkachse so angeordnet ist, dass am Ort des Lagers die Schwenkbewegung im Wesentlichen ausschließlich in vertikaler Richtung erlaubt ist.

Das Ergometer kann zudem dadurch gekennzeichnet sein, dass die Schwenkachsenlagerung des Lagers durch eine im Wesentlichen gabelförmige Konstruktion gegeben ist, bei der die Gabelenden der Arme drehbar um die Schwenkachse gelagert sind, und die gegenüberliegenden zusammengeführten Arme mit dem Lager verbunden sind, vorzugsweise indem der zusammengeführte Bereich eine Lageraufnahme für das Lager der Tretvorrichtung bildet.

Die Vibrationseinheit kann unterhalb dieser Bremse, vorzugsweise oberhalb einer Bodenplatte angeordnet sein, und vorzugsweise die Kopplung des Pleuels an das Lager über wenigstens eine schräg nach oben verlaufende, den Pleuelkopf direkt oder indirekt mit dem Lager verbindende Strebe realisiert sein. Vorzugsweise ist eine solche Strebe starr mit der Schwenkachsenlagerung verbunden.

Weiterhin ist es bevorzugt, dass die Kompensationsvorrichtung ein Gegengewicht, insbesondere mit einem Gewichtskopf umfasst, das vorzugsweise im Bereich des Lagers der Tretvorrichtung angeordnet ist, und weiterhin vorzugsweise dieses Lager teilweise umgreift ohne es zu berühren, und das in gegenläufige Vibration zur von der Vibrationseinheit erzeugten Vibration am Lager versetzt wird.

Die Exzenterscheibe und/oder eine gegebenenfalls vorhandene weitere Exzenterscheibe können auf der Hauptwelle entlang einer Richtung senkrecht zur Drehachse der Hauptwelle verschieblich und einstellbar gelagert sein, wobei vorzugsweise diese Lagerung durch eine Kulissenführung realisiert ist, bei welcher wenigstens ein Verstellelement bei Verschiebung entlang der Achse der Hauptwelle eine Verschiebung der Exzenterscheibe entlang einer Richtung senkrecht zur Drehachse der Hauptwelle verursacht.

Das wenigstens eine Verstellelement kann in einer Ausnehmung oder Durchgangsöffnung in der Hauptwelle über Stellmittel einstellbar verschieblich gelagert sein, und eine Kulisse kann im oder am Verstellelement durch Wechselwirkung mit einem Gleitstein an der Exzenterscheibe die Exzentrizität der Exzenterscheibe einstellen.

Weiterhin wird es bevorzugt, wenn auf der Hauptwelle eine Exzenterscheibe für die Erzeugung der gewünschten Vibration und eine weitere Exzenterscheibe für das Gegengewicht gelagert ist, und entweder ein Verstellelement vorgesehen ist, mit welchem die Exzentrizität beider Exzenterscheiben korreliert um 180° versetzt eingestellt werden kann, oder dass zwei individuelle Verstellelement für die jeweilige Exzenterscheibe vorgesehen sind, über die die Exzentrizität der Scheiben individuell eingestellt werden kann.

Ein derartiges Ergometer ist dazu vorgesehen, bei einer Frequenz von 1-50 Hz mit einer Vibrationsamplitude am Lager im Bereich von 1-10 mm, vorzugsweise im Bereich von 3-7 mm betrieben zu werden, vorzugsweise mit einer Belastung im Bereich von 50-500 W, insbesondere im Bereich von 100-300 W.

Vorzugweise können Frequenzen im Bereich von 5-50 Hz, vorzugsweise im Bereich von 7-25 Hz und/oder mit Amplituden im Bereich von 1-10 mm, vorzugsweise 3-7 mm am Lager eingestellt werden.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: wesentliche Elemente einer Vibrationseinheit für ein Ergometer gemäß einer ersten Ausführungsform in einer Explosionsdarstellung;
- Fig. 2: die Vibrationseinheit gemäß Figur 1 in einer Schnittdarstellung in a) in einem detaillierten Ausschnitt gemäß A in Figur 2a) in b);
- Fig. 3: wesentliche Elemente einer Vibrationseinheit für ein Ergometer gemäß einer zweiten Ausführungsform in einer Explosionsdarstellung;
- Fig. 4: die Vibrationseinheit gemäß Figur 3 in einer Schnittdarstellung;
- Fig. 5: wesentliche Elemente einer Vibrationseinheit für ein Ergometer gemäß einer dritten Ausführungsform in einer Explosionsdarstellung;
- Fig. 6: die Vibrationseinheit gemäß Figur 5 in einer Schnittdarstellung;
- Fig. 7: unterschiedliche Anordnungen der Vibrationseinheit, wobei in
a) eine Ausführungsform dargestellt ist, in welcher das Tretlager über eine Schwinge unmittelbar von unten vom Pleuel gelagert ist, in
b) eine Ausführungsform dargestellt ist, bei welcher das Tretlager ohne Schwinge in einer Linearlagerung gelagert ist, an welche die Vibrationseinheit von unten angekoppelt ist und in
c) eine Ausführungsform dargestellt ist, bei welcher die Vibrationseinheit unterhalb der Bremse angeordnet ist, das Tretlager über eine Schwinge gelagert ist und ein Gegengewicht vorgesehen ist;
- Fig. 8: eine Seitenansicht der Ausführungsform gemäß Figur 7 b);
- Fig. 9: Ansichten auf eine Ausführungsform gemäß Figur 7c, wobei in a) zur besseren Sichtbarmachung der einzelnen Elemente die Aufhängung ohne Gegengewicht dargestellt ist und in b) nur das Gegengewicht dargestellt ist;
- Fig. 10: unterschiedliche Ansichten einer weiteren Ausführungsform mit an die Schwinge angekoppelter Vibrationseinheit und Gegengewicht, wobei in a) die rechte Seitenansicht, in b) die linke Seitenansicht, in c) Ansicht von oben, in d) eine Explosionszeichnung, in e) eine Ansicht von schräg oben rechts und in f eine Ansicht von schräg unten rechts dargestellt sind.

### BESCHREIBUNG BEVORZUGTER AUSFÜHRUNGSFORMEN

**Fig.** 1 zeigt wesentliche Elemente einer Vibrationseinheit in einer Explosionsdarstellung. Die eigentliche Hauptwelle 12 ist von zwei Lagern 11 gelagert und wird durch einen (nicht dargestellten) Motor in Drehung versetzt. Die Kopplung an den Motor kann entweder direkt oder indirekt, zum Beispiel über einen Keilriemen, erfolgen. Bei Motor handelt es sich vorzugsweise um einen Servomotor mit einer Leistung im Bereich von 300 - 1.600 W. Die Hauptwelle 12 ist dabei strukturiert und verfügt auf der linken Seite 40 über einen Bereich, in dem sie von den genannten Lagern 11 gelagert ist. Die zwei Kugellager 11 dienen der Lagerung der Hauptwelle 12 mit dem Lagergehäuse 19 und verhindern eine axiale Verschiebung der Hauptwelle 12. Auf der rechten Seite folgt eine Schulterfläche 12a. Diese Schulterfläche 12a verhindert eine axiale Verschiebung der rechts oberhalb dargestellten Exzenterscheibe 6 und damit des gesamten Pleuels 1. Die Exzenterscheibe 6 ist auf die Gleitfläche 12b der Hauptwelle verschieblich aufgesetzt. Die Gleitschalen 9 sind in der Exzenterscheibe 6 formschlüssig gehalten und ermöglichen die exzentrische Verstellung der Exzenterscheibe 6 aus der Rotationsachse der Hauptwelle 12. Die Kraftübertragung der Rotation der Hauptwelle 12 auf die Exzenterscheibe 6 erfolgt über die Gleitfläche 12b über die Gleitschalen 9 und damit auf den Pleuel 1. Die Exzenterscheibe 6 liegt dabei nicht direkt an den Gleitflächen 12b der Hauptwelle, sondern dazwischen befinden sich die Gleitschalen 9, die wie hier dargestellt zweiteilig aber auch einteilig ausgebildet sein können. Die Anlageflächen 41 auf der Innenseite der Exzenterscheibe 6 sind entsprechend mit der Außenseite der Gleitschalen 9 in Anlage und deren Anlageflächen 42 auf der Innenseite ihrerseits in Kontakt mit der Gleitfläche 12b der Hauptwelle 12.

Die Gleitschalen 9 sind bevorzugterweise aus einem Material mit Gleiteigenschaften, beispielsweise aus einem Kunststoff mit Gleiteigenschaften (z.B. PTFE), und die Hauptwelle 12 aus Metall gefertigt, um eine optimale Gleitpaarung an der Gleitfläche 12b zu erreichen.

Die Exzenterscheibe 6 verfügt in ihrer axialen Ausnehmung 43 über einen quer zur Achse geneigt zu dieser verlaufenden Gleitstein 5, der die Auslenkung der Exzenterscheibe 6 und damit den Hub des Pleuels 1 bestimmt. Der Gleitstein 5 überbrückt die Ausnehmung 43 und wird durch die Schrauben 7 gehalten. Die Passschrauben 7 fixieren den Gleitstein 5 in der Exzenterscheibe 6 nicht nur kraft- sondern auch formschlüssig. Ein Kugellager wird mit dem Lagerring 3 auf der Exzenterscheibe 6 zur Lagerung des Pleuels 1 befestigt. Dazu wird das Kugellager mit dem Lagerring 3 über die Schrauben 2 mit der Exzenterscheibe verschraubt. Auf der anderen Seite ist ein Spannring 8 vorgesehen, der den Außenring des Kugellagers 4 kraftschlüssig mit dem Pleuel 1 über die Schrauben 10 fixiert. Die Schrauben 10 spannen über den Spannring 8 das Kugellager 4 auf den Pleuel 1.

Die Kräfte des Pleuels 1 werden über die Exzenterscheibe 6 über die Gleitschalen 9 auf die Hauptwelle 12 und über die Lageranordnung 11 auf das Lagergehäuse 19 übertragen. Der Pleuelkopf 1a dient zur Aufnahme eines Lagers für die bewegliche Fixierung mit dem Lineareinheit oder der Schwinge (vgl. weiter unten).

In ein axiales Sackloch 38 der Hauptwelle 12 greift axial ein zapfenförmiges Verstellelement 13 verschieblich ein. Das Verstellelement 13 wird über die Passschrauben 14 mit der Lageraufnahme 15 kraft- und formschlüssig verbunden. Die Lageraufnahme 15 nimmt die Lageranordnung 16 in Form zweier Kugellager-Ringe auf. Auf dieser sitzt eine Trapezgewindemutter 17, die mechanisch (= rotationssicher) mit dem Lagergehäuse 19 (in Figur 1 nicht dargestellt) verbunden ist. In Fig. 1 dargestellt sind noch 6 Bohrungen für die Verschraubung mit dem Lagergehäuse 19. Die Lagerordnung 16 ist in axialer Richtung spielfrei einstellbar, und ist mit Wellenspannmutter 20 und Sicherungsring 21 (beide in Fig. 1 nicht dargestellt, vgl. Fig. 2) auf der Trapezspindel 18 befestigt. Die Trapezspindel 18 bewegt das Verstellelement 13 in axialer Richtung zur Änderung des Hubs des Pleuels 1. Die Trapezspindel 18 rotiert infolge der Lageranordnung 16 nicht mit der Hauptwelle 12. Das Verstellelement 13 ist bevorzugterweise aus einem Material mit Gleiteigenschaften, beispielsweise aus einem Kunststoff mit Gleiteigenschaften (z.B. PTFE), und der Gleitstein 5 aus Metall gefertigt, um eine optimale Gleitpaarung zu erreichen.

Im Verstellelement verläuft quer eine Kulissenöffnung in Form einer Ausschnittsfläche 13a. Diese Ausschnittsfläche verfügt über eine im Wesentlichen gleiche Breite wie die Dicke des Gleitsteins 5 und ist aber wesentlich länger. Sie fluchtet, wenn das Verstellelement 13 in das Sackloch 38 eingeschoben ist, mit der größeren Öffnung 39. Der Gleitstein 5 durchgreift mit anderen Worten die Öffnungen 39 und 13a. Die Ausschnittsfläche 13a ist damit Teil des Verstellelements 13. Der Gleitstein 5 wird in der Ausschnittsfläche 13a positioniert, über die planaren Flächen des Gleitsteins 5 und der Ausschnittsfläche 13a des Verstellelements 13 wird formschlüssig die Auslenkung der Exzenterscheibe 6 erreicht.

Damit ist die Exzenterscheibe 6 auf der Hauptwelle 12 exzentrisch gelagert. Der untere Ring des Pleuels 1 ist seinerseits drehbar auf der Exzenterscheibe 6 über den Lagerring 4 gelagert. Dreht sich die Hauptwelle 12, so vollzieht die Exzenterscheibe 6 eine exzentrische Bewegung, die auf den unteren Ring des Pleuels 1 übertragen wird und damit am Pleuelkopf 1a in eine Translation oder Oszillation übersetzt wird. Die Frequenz dieser Oszillationen werden durch die Rotationsfrequenz der Hauptwelle 12 bestimmt, und damit über die Frequenz des diese Welle antreibenden Motors. Die Amplitude der Oszillation kann eingestellt werden durch die Trapezspindel 18. Je weiter das Verstellelement 13 in das Sackloch 31 eingeschoben wird, umso mehr wird über den Gleitstein 5 die Exzenterscheibe 6 aus der Achse der Hauptwelle 12 verschoben, und umso größer wird die Amplitude der Exzentrizität und damit auch der Bewegung am Pleuelkopf 1a. Die am Pleuelkopf 1a erzeugte Vibration kann so sowohl hinsichtlich Frequenz als auch hinsichtlich Amplitude fein eingestellt und gesteuert werden. Zudem verfügt der Pleuel über eine hohe mechanische Stabilität und über eine sehr hohe Richtungsstabilität, d. h. die so erzeugten Vibrationen verlaufen exakt entlang der Richtung der Pleuelstange, d. h. die vorgeschlagene Vorrichtung erlaubt es, quasi eindimensionale Vibrationen mit einer einstellbaren Frequenz und einer einstellbaren Amplitude entlang einer exakt definierten Richtung zu erzeugen.

Fig. 2 zeigt in a) die Vibrationseinheit in einer Schnittdarstellung durch die Achse der Welle in einer Übersicht, und in b) die Details gemäß A in a). Hier kann erkannt werden, wie eine derartige Vibrationseinheit unterhalb einer Bodenplatte 28, die als zentrale Befestigungsaufnahme für die Vibrationseinheit dient, angeordnet sein kann. Die Bodenplatte verfügt über eine Ausnehmung 44, durch die der Pleuel 1 nach oben frei hindurchragt. Auf der Unterseite der Bodenplatte 28 gibt es einerseits ein linkes Lagergehäuse 19 für die Lagerung der Hauptwelle, und andererseits ein rechtes Lagergehäuse 19a für die Lagerung der Trapezgewindemutter 17.

Beim rechten Lagergehäuse 19 wird die Hauptwelle 12 über die bereits oben erwähnten Lager 11 gelagert, wobei zur Befestigung eine Wellenspannmutter 20 vorgesehen ist, die die Lageranordnung 11 zwecks Minimierung des axialen und radialen Spiels der Hauptwelle 12 festspannt. Zusätzlich gibt es einen Sicherungsring 21, der ein unbeabsichtigtes Lösen der Wellenspannmutter 20 verhindert.

In Fig. 2 ist die Lageranordnung 11 beispielsweise als O-Lageranordnung ausgeführt. Der Kraftangriff ist außerhalb der Lageranordnung 11. Dadurch wird das radiale und axiale Spiel der Hauptwelle 12 eingestellt.

Die einzige gewollte Schwingung ist in der vorliegenden Erfindung eine zur Bodenplatte im Wesentlichen senkrecht stehende Auslenkung des Pleuelkopfs 1a.

Fig. 3 zeigt in einer Explosionsansicht ein zweites Ausführungsbeispiel einer Vibrationseinheit, diesmal mit zwei auf der gleichen Welle gelagerten Exzenterscheiben 6. An diese zwei Exzenterscheiben 6 sind in diesem Fall zwei Pleuel 1 mit wesentlich kürzeren Pleuel-Arm angekoppelt, der eine Pleuel dient der Erzeugung der eigentlichen wirksamen Vibration für den Benutzer, und der andere Pleuel dient der Erzeugung der Gegenbewegung des Gegengewichts, die unten weiter erläutert werden wird. Die beiden Exzenterscheiben 6 sind auf der gleichen Hauptwelle 12 angeordnet, es gibt hier nun aber für jede Exzenterscheibe 6 auf der Hauptwelle 12 eine separate Gleitfläche 12b, und das Verstellelement 13 verfügt über zwei entsprechend zugeordnete Ausschnittsflächen 13a mit entgegengesetzter Neigung. Im Grundsatz sind die beiden Exzenterscheibe 6 aber analog wie bereits beim ersten Ausführungsbeispiel beschrieben auf der Hauptwelle 12 gelagert und durch das Verstellelement 13 in ihrer Exzentrizität kontrolliert. Wichtig ist nun, dass die Exzentrizität der beiden Exzenterscheiben 6 um 180° phasenverschoben ausgebildet ist, was durch die gegenläufige Neigung der Ausschnittsflächen 13a und die entsprechend gegenläufige Neigung der beiden Gleitsteine 5 der jeweiligen Exzenterscheibe 6 gewährleistet wird. Wird das Verstellelement 13 durch Betätigung der Trapezspindel 18, die in diesem Fall durch einen Sicherungsring 23, der ein unbeabsichtigtes Lösen der Wellenspannmutter 22 verhindert, und eine Wellenspannmutter 22, die die Lageranordnung 16 in der Lageaufnahme 15 festspannt, um die Trapezgewindespindel 18 axial und radial spielfrei zu lagern, befestigt ist, in der Ausnehmung 38 der Hauptwelle 12 verschoben, so wird quasi die eine Exzenterscheibe in eine erste Richtung und die andere Exzenterscheibe in die entgegengesetzte Richtung von der Hauptachse versetzt. Dies führt zu einer Phasenverschiebung der Exzentrizität der beiden Exzenterscheiben 6 um 180°, und zwar in einer vollständig korrelierten Weise, d. h. die Verstellung durch das einzige Verstellelement 13 mit den gegenläufige Neigungen der Ausschnittsflächen 13a führt automatisch dazu, dass exakt eine Phasenverschiebung von 180° vorliegt, unabhängig von der eingestellten Amplitude der Vibration. Auf diese Weise wird konstruktiv sichergestellt, dass stets die optimale Phasenverschiebung der beiden Pleuel vorliegt, sodass die Kompensation durch das Gegengewicht bei jeder Einstellung und bei jeder Vibrationsamplitude optimal gegeben ist.

Das zweite Ausführungsbeispiel unterscheidet sich vom ersten unter anderem auch dadurch, dass die Hauptwelle 12 etwas anders angekoppelt ist. Es gibt hier zusätzlich eine Keilriemenscheibe 24, die dazu dient, einen Servomotor über einen Keilriemen an die Hauptwelle anzukoppeln. Die Keilriemenscheibe 24 wird durch eine Spannmutter befestigt. Beispielsweise in Form einer Taper-Lock-Buchse.

Die zweite Ausführungsform unterscheidet sich damit von der ersten Ausführungsform dadurch, dass eine Kompensation von ungewollten Schwingungen möglich ist. Unter dem Begriff ungewollte Schwingungen werden insbesondere die der gewollten Schwingung entgegen gerichtete Schwingung der Bodenplatte 28 als auch sonstige, nicht senkrecht zur Bodenplatte 28 gerichtete verstanden. Die ungewollten Schwingungen entstehen durch den nicht ausgewuchteten Exzenter, wobei die Unwucht des Exzenters maßgeblich durch die Verstellbarkeit des Pleuels und dessen Aufbau hervorgerufen werden, die aufgrund der Amplitudenmodulation des Hubs statisch nicht ausgeglichen werden können.

**Fig.** 4 zeigt das zweite Ausführungsbeispiel in einer Schnittdarstellung, hier kann unter anderem erkannt werden, wie die beiden Pleuel parallel nebeneinander über die zwei Exzenterscheiben auf der gleichen Hauptwelle 12 gelagert sind, wie auf der linken Seite die Keilriemenscheibe 24 für die Ankopplung eines Servomotors hervorsteht, und wie auf der rechten Seite die Trapezspindel für die Verstellung der Exzentrizität hervorsteht. Es kann so erkannt werden, dass eine extrem kompakte konstruktive Lösung bereitgestellt wird, bei der die beiden hohe Lasten aufnehmenden Pleuel stabil gelagert sind.

In Fig. 4 ist die Lagerfläche der Pleuelkopflager 26 größer ausgestaltet als die Pleuelkopflager 27, um die im Betrieb unter Last auftretenden höheren Kräfte (beispielsweise unter Körpergewichtseinfluß) aufzunehmen.

Das Verstellelement 13 längt die jeweiligen Gleitsteine für die Kurbel bzw. für das Ausgleichsgewicht in gegengesetzter Richtung aus. Die beiden Exzenterscheiben müssen um 180° zueinander axial verdreht sein, um sich in entgegengesetzter Richtung auslenken zu lassen. Diese versetzte Anordnung der Exzenterscheiben 6 ist in Fig. 5 besser zu erkennen.

**Fig.** 5 zeigt in einer Explosionsansicht ein drittes Ausführungsbeispiel einer Vibrationseinheit, das im Gegensatz zum zweiten Ausführungsbeispiel dazu vorgesehen ist, dass die Exzentrizität der beiden Pleuel 1 respektive der zugeordneten Exzenterscheiben für beide individuell eingestellt werden kann. Dazu ist nun die Hauptwelle 12 nicht mehr einseitig gelagert und auf der anderen Seite für die Steuerung über das Verstellelement 13 offen, sondern die Hauptwelle wird, wie dies insbesondere anhand von **Fig. 6****,** einer Schnittdarstellung, erkannt werden kann, an beiden Enden gelagert über die Lagerringe 11. Die Hauptwelle ist nicht mehr mit einem Sackloch, sondern mit einer axialen Durchgangsöffnung ausgebildet, sodass nun von beiden Seiten individuelle Verstellelemente 13 für die Einstellung der Exzentrizität jeder Exzenterscheibe 6 eingeschoben werden können. Entsprechend gibt es auf beiden Seiten Trapezspindeln 18, die das jeweils zugeordnete Verstellelement 13 steuern. Die beiden Verstellelement der verfügen aber wiederum über Ausschnittsflächen 13a mit gegenläufiger Neigung, sodass grundsätzlich die Exzentrizität zwar individuell aber immer um 180° phasenverschoben eingestellt werden kann. So wird sichergestellt, dass die Phasenverschiebung immer 180° beträgt, dass aber die Amplitude der Vibration für die beiden Pleuel unterschiedlich eingestellt werden kann. So ist es möglich, die Vibrationskompensation durch das Gegengewicht noch feiner einzustellen und insbesondere auf Umgebungsparameter oder Benutzerparameter so einzustellen, dass die Kompensation immer optimal gewährleistet ist.

Die dritte Ausführungsform unterscheidet sich damit von der zweiten Ausführungsform dadurch, dass die Amplitude beider Pleuel unabhängig voneinander gesteuert werden können. Gemäß dieser Ausführungsform kann eine Kompensation von ungewollten durch Schwingungsausgleich erfolgen. Der wesentliche Unterschied in Bezug auf die Ausführungsform gem. Fig. 3 und 4 ist, dass das Verstellelement 13 zweiteilig ausgebildet ist. Beide Verstellelemente 13 benötigen eine separate O-Lagerung und Ansteuerung über Motoren. Die linke Trapezspindel 18 steuert die Auslenkung des Ausgleichsgewichts, die rechte Trapezspindel 18 steuert die Auslenkung der Kurbelwelle. Der Antrieb der Hauptwelle 12 erfolgt in dieser Ausführungsform mittig zwischen den beiden Pleuel 1.

Die Einstellung der Kompensation kann übrigens manuell erfolgen, es ist aber auch möglich, dass die Trapezspindel oder die mehreren Trapezspindeln über einen weiteren Stellmotor angesteuert werden. So ist es beispielsweise möglich, einen solchen Stellmotor geregelt anzusteuern, zum Beispiel über einen Vibrationssensor oder auch eine Mehrzahl von Vibrationssensoren, und eine entsprechende Steuerung. So ist es insbesondere auch möglich, eine solche Steuerung in einem selbst lernenden Algorithmus so zu regeln, dass die von den Vibrationssensoren gemessenen Vibrationen dort, wo sie nicht auftreten sollen (beispielsweise auf der Bodenplatte) minimal sind, und dort, wo sie auftreten sollen (beispielsweise am Tretlager) maximal oder genau im gewünschten Bereich sind.

Fig. 6 ist eine Schnittzeichnung der Explosionszeichnung 5. Die Länge der beiden Verstellelemente 13 ist unterschiedlich: Dargestellt ist in Fig. 6 ein Hub der Pleuel von Null. Um den Hub zu verändern wird das rechte Verstellelement 13 nach rechts und das linke Verstellelement 13 ebenfalls nach rechts über eine Rotation der Trapezspindel 18 bewegt; dadurch verändert sich die Auslenkung der Exzenterscheiben, die in Fig. 6 durch die unterschiedliche Position des Spiels der Gleitschalen 9 (die rechten Gleitschalen zeigen das Spiel oben, die linken unten) zu erkennen ist.

Fig. 7 zeigt nun unterschiedliche Möglichkeiten, eine derartige Vibrationseinheit an einem (Fahrrad) Ergometer anzuordnen.

Eine erste in Fig. 7b und auch in Fig. 8 in einer Seitenansicht dargestellte Möglichkeit besteht darin, die Vibrationseinheit unterhalb einer Bodenplatte 28 anzuordnen, sodass der Pleuel 1 in einer vertikalen Richtung durch eine Ausnehmung in dieser Bodenplatte nach oben durch diese hindurch tritt. Das Tretlager 29 des Ergometers wird selektiv in streng vertikaler Richtung verschieblich in einem Linearschlitten 34 gelagert, der über eine Linearführung 35 auf der Bodenplatte gelagert ist. Dieser Linearschlitten 34 ist oben mit dem Kugellager 29 fest verbunden, und unten an den Pleuelkopf 1a angekoppelt.

So wird eine Konstruktion bereitgestellt, die selektiv nur Vibrationen in streng vertikaler Richtung ermöglicht, und die gesamte Aufhängung und Last der Vibrationseinheit wird über den vorderen Bereich unterhalb des Tretlagers übernommen. Eine solche Vibrationseinheit kann kombiniert werden mit einer üblichen Bremse 30, die über ein Kraftübertragungselement, beispielsweise Kette, Riemen, Zahnriemen, angekoppelt ist. Bei dieser Konstruktion ist es möglich, Vibrationseinheit gemäß dem oben beschriebenen ersten Ausführungsbeispiel einzusetzen, d. h. mit nur einem einzigen Pleuel für die Vibration am Tretlager. Es ist aber auch möglich, eine Vibrationseinheit gemäß dem zweiten oder gemäß dem dritten Ausführungsbeispiel einzusetzen. Es ist nämlich wie in Fig. 8 dargestellt möglich, über einen weiteren Pleuel ein Gegengewicht 36 um 180° phasenverschoben in einem solchen Gehäuse zu lagern, sodass zwar die Vibrationen über den ersten in Figur 8 vorne dargestellten Pleuel in der gewünschten Frequenz und Amplitude auf das Tretlager übertragen werden, dass aber in Bezug auf die Umgebung und insbesondere beispielsweise die Bodenplatte 28 die Vibrationen quasi analog zu einem Noise Cancelling ausgelöscht werden. Es stellen sich nämlich in der Praxis bei derartigen Vorrichtungen erhebliche Probleme aufgrund der künstlich erzeugten Vibration. Einerseits führt die künstlich erzeugte Vibration zu unangenehmen Lärmemissionen, insbesondere weil die Bodenplatte respektive entsprechende damit verbundene Beine die Vibrationen auf den Boden und Gebäude etc. übertragen, es gibt aber auch unangenehme Lärmemissionen durch die Vibration anderer Bauteile wie insbesondere der Bremse etc. Weiter ergeben sich Probleme durch die Vibration, weil derartige Vorrichtungen die Tendenz haben, durch das Rütteln verschoben zu werden und quasi durch die Gegend zu wandern. Zu guter Letzt führen die Vibrationen an der Vorrichtung selber und an den anderen Bauteilen der Vorrichtung zu mechanischen Schäden, und gleiches gilt für andere in der Nähe angeordnete Vorrichtungen, auf die die Vibrationen ungewollt übertragen werden. Typischerweise sind derartige für diese Vorrichtung geeignete Vibrationen im Bereich von bis zu 50 Hz. Als besonders geeignet erweisen sich niedrige Frequenzen von 7-12 Hz mit Amplituden im Bereich von bis zu 7-10 mm für Neuro-Stimulationen, typischerweise in einem Lastbereich von ca. 100 W. Höhere Frequenzen im Bereich von 15-25 Hz können beispielsweise auch für Sportler eingesetzt werden, dann mit typischerweise etwas niedrigeren Vibrationsamplituden von bis zu 3-4 mm. Dann werden Lasten im Bereich von 200-300 W Bremsleistung eingesetzt. Damit sind die Vibrationen und die Amplituden in einem mechanisch für andere Bauteile kritischen Bereich und die Kompensation durch ein oder mehrere Gegengewichte enorm wichtig.

In Fig. 7b ist das Kurbellager also über einen Schlitten 34 an einer Linearlagerung 35 befestigt, wobei die Linearlagerung 35 senkrecht zur Bodenplatte 28 angeordnet ist. Das Pleuel ist mit dem Linearschlitten so verbunden, dass eine ausschließlich senkrecht zur Bodenplatte 28 gerichtete Bewegung resultiert. Der Aufbau lässt sich mit einem 2. Pleuel und einem Gegengewicht 36 als 2. Schlitten auf der Linearführung ebenfalls schwingungskompensierend umsetzen.

Eine weitere Möglichkeit, eine solche Vibrationsvorrichtung an einem Ergometer vorzusehen ist in **Fig. 7a** dargestellt. Auch hier wird durch den Pleuel 1 eine im Wesentlichen streng in vertikaler Richtung verlaufende Vibration (vergleiche Pfeil) erzeugt. Der Pleuel 1 dient aber als alleinige Lagerung in vertikaler Richtung für das Tretlager, sodass eine extrem schlanke Konstruktion bereitgestellt wird. Um diese Konstruktion zu ermöglichen, gibt es nun zusätzlich eine Schwinge 32. Diese Schwinge 32 ist eine zweite Lagerung des Tretlagers im Wesentlichen um die Achse 45 der Bremse. Die Schwinge 32 verfügt über zwei Arme 46, einen ersten Arm 46' und einen zweiten Arm 46". Die beiden Arme greifen an unterschiedlichen Enden der Achse 45 an diese Achse an und lagern das Tretlager 29 schwenkbar. Aufgrund der Tatsache, dass die Achse des Tretlagers 29 und die Achse der Bremse 45 ungefähr auf der gleichen Höhe angeordnet sind, wird so sichergestellt, dass die Schwinge 32 eine Beweglichkeit des Tretlagers 29 am Tretlager in im Wesentlichen nur vertikaler Richtung ermöglicht, sodass die streng vertikaler Vibration sichergestellt ist. Wird bei einem solchen Ergometer die Bremse beispielsweise näher bei der Bodenplatte angeordnet oder im Wesentlichen unterhalb des Tretlagers, sollte dann die Schwinge 32 nicht an der Achse der Bremse angeschlagen werden, sondern an einem separaten Achslager ungefähr auf der Höhe des Tretlagers, eben um sicherzustellen, dass am Tretlager nur vertikaler Vibrationen möglich sind.

In Fig. 7a ist das Zentrum des Pleuelkopfs 1a mit dem Zentrum des Kurbellagers identisch. Das Kurbellager wird nur durch das Pleuel und die Schwinge gelagert. Dabei werden alle Kräfte außer solcher in Pleuelrichtung durch die Schwinge aufgenommen. Über das Kraftübertragungselement 31 wird die die einstellbare Bremskraft des Bremse 30 auf die Kurbel 33 übertragen. Die Bremswirkung kann durch geeignete, dem Fachmann bekannte Maßnahmen, wie z.B. Übersetzungen zwischen Kurbelwelle und Bremse, angepasst werden.

Eine weitere Möglichkeit, eine solche Vibrationsvorrichtung an einem Ergometer vorzusehen, ist in **Fig. 7c** dargestellt. Hier wird die Vibrationsvorrichtung unterhalb der Bremse angeordnet, und das Tretlager ist quasi frei schwebend. So entsteht eine besonders kompakte und elegante Bauweise. Die Schwinge 32 ist wiederum an der Achse 45 der Bremse angeschlagen und lagert das Tretlager 29 so, dass es nur in vertikaler Richtung bewegt werden kann. In vertikaler Richtung abgestützt wird das Tretlager 29 bei dieser Konstruktion nun dadurch, dass die Schwinge 32 eine schräg nach unten zur Vibrationsvorrichtung gerichtete Strebe aufweist, die über eine Pleuelaufnahme 37 an einen der beiden Pleuel der Vibrationsvorrichtung angekoppelt ist. Die Schwinge 32 umfasst mit anderen Worten ein Mittel zur Ankopplung der Vibration der Vibrationsvorrichtung und durch die geometrische Ausgestaltung und die eingesetzten Hebel wird sichergestellt, dass die Vibration, obwohl sie an der Vorrichtung in einer schrägen Richtung am Pleuel anliegt, am Tretlager in eine streng vertikale Vibration übersetzt wird. Vergleiche dazu insbesondere auch Fig. 9a, in der diese Konstruktion dargestellt ist, wobei nur die Schwinge 32 mit der Strebe 46 zur besseren Sichtbarkeit illustriert ist.

Fig. 7c zeigt also eine Variante, in der Schwingungsantrieb nicht unterhalb des Kugellagers, sondern außerhalb des Kurbelbereichs ausgeordnet ist. Dadurch entfallen Komponenten unterhalb der Kurbelwelle, eine sehr kompakte Bauweise ist somit möglich. Das Pleuel ist mit der Schwinge an der Pleuelaufnahme 37 der Schwinge beweglich verbunden.

Bei einer solchen Konstruktion wird vorteilhafterweise ein korrespondierendes Gegengewicht 36 ganz ähnlich gelagert und durch den zweiten um 180° phasenversetzten Pleuel angesteuert. Vergleiche dazu insbesondere Fig. 9b, in der diese Konstruktion des Gegengewichts dargestellt ist und die Schwinge für das Tretlager weggelassen ist. Das Gegengewicht 36, oder besser der Gewichtskopf 50 des Gegengewichts ist in diesem Fall ähnlich wie die Schwinge über eine erste Strebe 47 an der Achse 45 der Bremse angeachst. Auf der anderen Seite gibt es zwischen dem Gewichtskopf 50 und einer Pleuelaufnahme 37a für das Gegengewicht eine weitere Strebe 49, die nach unten gerichtet ist, sowie eine dritte Strebe 48, die die Pleuelaufnahme des Gegengewichts an die Achse 45 der Bremse anachst, um die erforderliche Stabilität der Lagerung zu gewährleisten. Das Gegengewicht, insbesondere dessen Gewichtskopf 50, ist so optimal platzsparend und trotzdem hervorragend gelagert zwischen den beiden Armen 46' und 46" der Schwinge angeordnet, und kann dort auch die optimale Kompensationswirkung bereitstellen.

In Fig. 10 ist ein weiteres Ausführungsbeispiel eines Ergometers illustriert. Die den oben beschriebenen Bauteilen entsprechenden Bauteile sind mit den gleichen Bezugszeichen gekennzeichnet. Bei diesem Ausführungsbeispiel ist die Schwinge mit mehreren Streben auf beiden Seiten ausgestaltet, unter anderem auch mit zusätzlichen vertikalen Streben und horizontalen Streben. Grundsätzlich ist aber die Anbindung an den Pleuel 1 analog wie weiter oben beschrieben im Zusammenhang mit den Figuren 7 und 9. Auch das Gegengewicht ist ähnlich gelagert, hier ist der Gewichtskopf 50 als Schichtkörper aufgebaut, was es ermöglicht, auch an der Masse des Gewichtskopfes gegebenenfalls vor Ort Anpassungen vorzunehmen, in dem weitere Schichten hinzugefügt werden. Des Weiteren ist der Gewichtskopf 50 quasi als Gabel ausgebildet, deren Arme das Tretlager 29 oben und unten wenigstens teilweise umgreifen. So kann das Gegengewicht möglichst nahe und in der Region des Tretlagers angeordnet werden, sodass die Kompensation der Vibration optimal erfolgen kann. Das Gegengewicht ist hier über einen ebenfalls mit mehreren Streben ausgebildeten Halterungskörper 47 gelagert, wiederum angekoppelt über die Pleuelaufnahme 37a für das Gegengewicht an die Vibrationseinheit. Dieser Halterungskörper durchgreift gewissermaßen Streben der Schwinge und ist so optimal platzsparend und kompakt gelagert.

Ebenfalls erkennbar bei diesem Ausführungsbeispiel ist der Stellmotor 52 mit dem zugeordneten Keilriemen 51 für die Einstellung der Trapezgewindemutter und entsprechend für die Einstellung der Exzentrizität und der damit verbundenen Amplitude der Vibration. Ebenfalls erkennbar ist der Motor 54 für den Antrieb der Hauptwelle 12, und der entsprechende Keilriemen 53.

**BEZUGSZEICHENLISTE**

| | | | |
|---|---|---|---|
| 1 | Pleuel | 19a | Rechtes Lagergehäuse |
| 1' | Pleuel für Gegengewicht | 20 | Wellenspannmutter |
| 1a | Pleuelkopf | 21 | Sicherungsring |
| 2 | Schrauben | 22 | Wellenspannmutter |
| 3 | Lagerring | 23 | Sicherungsring |
| 4 | Kugellager | 24 | Keilriemenscheibe |
| 5 | Gleitstein | 25 | Spannmutter |
| 6 | Exzenterscheibe | 26 | Pleuelkopflager |
| 6' | Exzenterscheibe für Gegengewicht | 27 | Pleuelkopflager |
| | | 28 | Bodenplatte |
| 7 | Passschrauben | 29 | Kurbellager |
| 8 | Spannring | 30 | Bremse |
| 9 | Gleitschalen | 31 | Kraftübertragungselement |
| 10 | Schrauben | 32 | Schwinge |
| 11 | Lageranordnung | 33 | Kurbel |
| 12 | Hauptwelle | 34 | Linearschlitten |
| 12a | Schulterfläche | 35 | Linearführung |
| 12b | Gleitfläche | 36 | Gegengewicht |
| 13 | Verstellelement | 37 | Pleuelaufnahme Schwinge |
| 13a | Ausschnittsfläche | 37a | Pleuelaufnahme Gegengewicht |
| 14 | Passschrauben | | |
| 15 | Lageraufnahme | 38 | axiales Sackloch in 12 |
| 16 | Lageranordnung | 39 | radiale Durchgangsöffnung |
| 17 | Trapezgewindemutter | 40 | Befestigungsbereich von 12 |
| 18 | Trapezspindel | 41 | Anlageflächen von 6 an 9 |
| 19 | Linkes Lagergehäuse | 42 | Anlageflächen von 9 an 12b |
| 43 | Ausnehmung in 6 | | Gegengewichts zum Gewichtskopf |
| 44 | Ausnehmung in 28 für 1 | | |
| 45 | Achse der Bremse | 50 | Gewichtskopf |
| 46 | Strebe von 32 | 51 | Keilriemen für Betätigung von Trapezgewindemutter |
| 46', 46" | Arme von 32 | | |
| 47 | Gewichtsstrebe zur Achse der Bremse | 52 | Motor für Betätigung von Trapezgewindemutter über |
| 48 | Gewichtsstrebe von der Achse der Bremse zur Pleuelaufnahme des Gegengewichts | 51 | |
| | | 53 | Keilriemen für Antriebsmotor von Hauptwelle 12 |
| | | 54 | Motor für Antrieb von Hauptwelle 12 |
| 49 | Gewichtsstrebe von der Pleuelaufnahme des | | |

## Patentansprüche

1. Ergometer, insbesondere ein Fahrrad-Ergometer, mit wenigstens einer Tretvorrichtung für einen Benutzer und mit einer Vibrationseinheit,
**dadurch gekennzeichnet, dass**
die Vibrationseinheit die Tretvorrichtung in Vibrationen versetzt und das Ergometer zusätzlich zur Vibrationseinheit eine Kompensationsvorrichtung aufweist, die die Vibrationen der Vibrationseinheit außerhalb der Tretvorrichtung wenigstens teilweise durch negative Interferenz kompensiert,
und dass die Kompensationsvorrichtung Vibrationen erzeugt, die die gleiche Frequenz und im Wesentlichen die gleiche Amplitude wie die Vibrationen der Vibrationseinheit aufweisen, mit einer Phasenverschiebung von im Wesentlichen 180°.

2. Ergometer nach Anspruch 1, **dadurch gekennzeichnet, dass** ein gemeinsamer Motor (54), vorzugsweise eine von einem gemeinsamen Motor angetriebene gemeinsame Welle, sowohl die Vibrationen der Vibrationseinheit als auch die Vibrationen der Kompensationsvorrichtung erzeugt.

3. Ergometer nach einem der vorhergehenden Ansprüche, **dadurch gekennzeichnet, dass** die Vibrationseinheit wenigstens eine direkt oder indirekt von einem Motor (54) angetriebene Hauptwelle (12) mit einer daran befestigten Exzenterscheibe (6) aufweist, wobei die Exzenterscheibe (6) drehbar an einen Pleuel (1) angekoppelt ist, und
dass der Pleuel (1) mit einem an seinem der Exzenterscheibe (6) gegenüberliegend angeordneten Pleuelkopf (1a) die Vibrationen auf das Lager (29) der Tretvorrichtung überträgt, sodass die Vibrationen im Wesentlichen ausschließlich an diesem Lager (29) in vertikaler Richtung anliegen.

4. Ergometer nach einem der vorhergehenden Ansprüche, **dadurch gekennzeichnet, dass** die Vibrationseinheit wenigstens eine direkt oder indirekt von einem Motor (54) angetriebene Hauptwelle (12) mit einer daran befestigten Exzenterscheibe (6) aufweist, wobei die Exzenterscheibe (6) drehbar an einen Pleuel (1) angekoppelt ist, und dass vorzugsweise an der Hauptwelle (12) eine weitere Exzenterscheibe (6') angeordnet ist, mit der ein Gegengewicht (36) in eine Kompensationsvibration versetzt wird, wobei vorzugsweise diese weitere Exzenterscheibe (6') auf der Hauptwelle (12) mit zur Exzenterscheibe (6) zum Antrieb des Pleuels entgegengesetzter Exzentrizität angeordnet ist.

5. Ergometer nach Anspruch 4, **dadurch gekennzeichnet, dass** die weitere Exzenterscheibe (6') einen weiteren Pleuel (1') antreibt, der drehbar auf der weiteren Exzenterscheibe (6') gelagert ist und an ein Gegengewicht (36) angekoppelt ist, dass im Wesentlichen in der gleichen Richtung wie die Vibrationsvorrichtung am Lager (29) in Vibration versetzt wird, aber mit einer die Vibration am Lager (29) kompensierender Wirkung, vorzugsweise indem die Vibration am Gegengewicht (36) um 180° gegenüber der Vibration am Lager (29) versetzt ist.

6. Ergometer nach einem der vorhergehenden Ansprüche 4-5, **dadurch gekennzeichnet, dass**, vorzugsweise im Wesentlichen auf der gleichen Höhe wie die Tretvorrichtung, eine Bremse (30) angeordnet ist, die über ein Kraftübertragungselement (31), vorzugsweise in Form einer Kette, eines Zahnriemens oder eines Keilriemens, mit der Tretvorrichtung gekoppelt ist, und das Gegengewicht (36) um eine horizontale, vorzugsweise auf der Höhe einer Achse (45) der Bremse (30) angeordnete Schwenkachsenlagerung schwenkbar gelagert ist, wobei bevorzugt die Schwenkachse (45) so angeordnet ist, dass das Gegengewicht (36) im Bereich des Lagers (29) die Schwenkbewegung im Wesentlichen ausschließlich in vertikaler Richtung vollzieht, wobei vorzugsweise das Gegengewicht (36) einen Gewichtskopf (50) im Bereich des Lagers (29 aufweist, und weiterhin vorzugsweise dieser Gewichtskopf (50) den Lagerbereich wenigstens teilweise gabelförmigen oben und unten umgreift.

7. Ergometer nach einem der vorhergehenden Ansprüche und Anspruch 4, **dadurch gekennzeichnet, dass** die Vibrationseinheit unterhalb des Lagers (29) angeordnet ist, und dass der Pleuelkopf (1a) direkt an das Lager (29) angekoppelt ist, vorzugsweise eine Lagerschale für das Lager (29) bildet, und dass der Pleuel (9) im Wesentlichen die gesamte vertikal nach unten gerichtete Last auf dem Lager (29) alleine und ohne weitere Führung trägt, wobei vorzugsweise die Achse der Hauptwelle (12) parallel zur Achse des Lagers (29) verläuft.

8. Ergometer nach einem der vorhergehenden Ansprüche und Anspruch 4, **dadurch gekennzeichnet, dass** das Lager (29) der Tretvorrichtung in einer vertikalen Linearführung (35) mit einem Linearschlitten (34) gelagert ist, wobei der Linearschlitten (34) oben fest mit dem Lager (29) verbunden ist, und unten mit dem Pleuelkopf (1a) verbunden ist, wobei vorzugsweise die Achse der Hauptwelle (12) parallel zur Achse des Lagers (29) verläuft,
wobei vorzugsweise eine Bodenplatte (28) angeordnet ist, unterhalb welcher die Hauptwelle (12) und vorzugsweise auch der Motor angeordnet ist und oberhalb welcher die Tretvorrichtung angeordnet ist, wobei in der Bodenplatte (28) eine Ausnehmung (44) vorgesehen ist, durch welche der Pleuel (1) hindurchtritt und mit seinem Pleuelkopf (1a) direkt an das Lager (29) angekoppelt ist.

9. Ergometer nach einem der vorhergehenden Ansprüche 3 - 8, **dadurch gekennzeichnet, dass** die Exzenterscheibe (6) und/oder eine gegebenenfalls vorhandene weitere Exzenterscheibe (6') auf der Hauptwelle (12) entlang einer Richtung senkrecht zur Drehachse der Hauptwelle (12) verschieblich und einstellbar gelagert ist, wobei vorzugsweise diese Lagerung durch eine Kulissenführung (5,13a) realisiert ist, bei welcher wenigstens ein Verstellelement (13) bei Verschiebung entlang der Achse der Hauptwelle (12) eine Verschiebung der Exzenterscheibe (6) entlang einer Richtung senkrecht zur Drehachse der Hauptwelle verursacht.

10. Ergometer nach Anspruch 9, **dadurch gekennzeichnet, dass** das wenigstens eine Verstellelement (13) in einer Ausnehmung (38) oder Durchgangsöffnung in der Hauptwelle (12) über Stellmittel (18) einstellbar verschieblich gelagert ist, und eine Kulisse (13a) im oder am Verstellelement durch Wechselwirkung mit einem Gleitstein (5) an der Exzenterscheibe (6) die Exzentrizität der Exzenterscheibe (6) einstellt.

11. Ergometer nach einem der vorhergehenden Ansprüche 9 oder 10, **dadurch gekennzeichnet, dass** auf der Hauptwelle (12) eine Exzenterscheibe (6) für die Erzeugung der gewünschten Vibration und eine weitere Exzenterscheibe (6') für das Gegengewicht gelagert ist, und dass entweder ein Verstellelement (13) vorgesehen ist, mit welchem die Exzentrizität beider Exzenterscheiben korreliert um 180° versetzt eingestellt werden kann, oder dass zwei individuelle Verstellelement für die jeweilige Exzenterscheibe (6, 6') vorgesehen sind, über die die Exzentrizität der Scheiben individuell eingestellt werden kann.

12. Ergometer nach einem der vorhergehenden Ansprüche, **dadurch gekennzeichnet, dass**, vorzugsweise im Wesentlichen auf der gleichen Höhe wie die Tretvorrichtung, eine Bremse (30) angeordnet ist, die über ein Kraftübertragungselement (31), vorzugsweise in Form einer Kette, eines Zahnriemens oder eines Keilriemens, mit der Tretvorrichtung gekoppelt ist, und wobei das Lager (29) der Tretvorrichtung um eine horizontale, vorzugsweise auf der Höhe einer Achse (45) der Bremse (30) angeordnete Schwenkachse schwenkbar gelagert ist, wobei bevorzugt die Schwenkachse (45) so angeordnet ist, dass am Ort des Lagers (29) die Schwenkbewegung im Wesentlichen ausschließlich in vertikaler Richtung erlaubt ist,
vorzugsweise weiterhin **dadurch gekennzeichnet, dass** die Schwenkachsenlagerung des Lagers (29) durch eine im Wesentlichen gabelförmige Konstruktion gegeben ist, bei der die Gabelenden der Arme (46', 46") drehbar um die Schwenkachse gelagert sind, und die gegenüberliegenden zusammengeführten Arme mit dem Lager (29) verbunden sind, vorzugsweise indem der zusammengeführte Bereich eine Lageraufnahme für das Lager (29) der Tretvorrichtung bildet
und/oder vorzugsweise weiterhin **dadurch gekennzeichnet, dass** die Vibrationseinheit unterhalb dieser Bremse (30), vorzugsweise oberhalb einer Bodenplatte (28) angeordnet ist, und wobei vorzugsweise die Kopplung des Pleuels (1) an das Lager (29) über wenigstens eine schräg nach oben verlaufende, den Pleuelkopf (1a) direkt oder indirekt mit dem Lager (29) verbindende Strebe (46) realisiert ist, und wobei weiterhin vorzugsweise diese Strebe (46) starr mit der Schwenkachsenlagerung verbunden ist.

13. Ergometer nach einem der vorhergehenden Ansprüche, **dadurch gekennzeichnet, dass** die Kompensationsvorrichtung ein Gegengewicht (36), insbesondere mit einem Gewichtskopf (50) umfasst, das vorzugsweise im Bereich des Lagers (29) der Tretvorrichtung angeordnet ist, und weiterhin vorzugsweise dieses Lager (29) teilweise umgreift ohne es zu berühren, und das in gegenläufige Vibration zur von der Vibrationseinheit erzeugten Vibration am Lager (29) versetzt wird.

14. Ergometer nach einem der vorhergehenden Ansprüche, **dadurch gekennzeichnet, dass** es für den Betrieb bei einer Frequenz von 1-50 Hz mit einer Vibrationsamplitude am Lager (29) im Bereich von 1-10 mm, vorzugsweise im Bereich von 3-7 mm, vorzugsweise mit einer Belastung im Bereich von 50-500 W, insbesondere im Bereich von 100-300 W ausgelegt ist.

## Claims

1. Ergometer, in particular a bicycle ergometer, with at least one pedalling device for a user and with a vibration unit,
**characterised in that**
the vibration unit causes the pedalling device to vibrate and the ergometer has, in addition to the vibration unit, a compensation device which at least partially compensates for the vibrations of the vibration unit outside the pedalling device by means of negative interference,
and that the compensation device generates vibrations that have the same frequency and essentially the same amplitude as the vibrations of the vibration unit, with a phase shift of essentially 180°.

2. Ergometer according to claim 1, **characterised in that** a common motor (54), preferably a common shaft driven by a common motor, generates both the vibrations of the vibration unit and the vibrations of the compensation device.

3. Ergometer according to one of the preceding claims, **characterised in that** the vibration unit has at least one main shaft (12) driven directly or indirectly by a motor (54) with an eccentric disc (6) attached thereto, wherein the eccentric disc (6) is rotatably coupled to a connecting rod (1), and
the connecting rod (1) transmits the vibrations to the bearing (29) of the pedalling device with a connecting rod head (1a) arranged opposite the eccentric disc (6), so that the vibrations are essentially applied exclusively to this bearing (29) in a vertical direction.

4. Ergometer according to one of the preceding claims, **characterised in that** the vibration unit has at least one main shaft (12) driven directly or indirectly by a motor (54) with an eccentric disc (6) attached to it, wherein the eccentric disc (6) is rotatably coupled to a connecting rod (1), and **in that**, preferably, a further eccentric disc (6') is arranged on the main shaft (12) is arranged with which a counterweight (36) is set into a compensating vibration, wherein preferably this further eccentric disc (6') is arranged on the main shaft (12) with eccentricity opposite to that of the eccentric disc (6) for driving the connecting rod.

5. Ergometer according to claim 4, **characterised in that** the further eccentric disc (6') drives a further connecting rod (1'), which is rotatably mounted on the further eccentric disc (6') and is coupled to a counterweight (36), which is set into vibration in essentially the same direction as the vibration device at the bearing (29), but with an effect that compensates for the vibration at the bearing (29), preferably by the vibration at the counterweight (36) being offset by 180° relative to the vibration at the bearing (29).

6. Ergometer according to one of the preceding claims 4-5, **characterised in that**, preferably at substantially the same height as the pedalling device, a brake (30) is arranged which is coupled to the pedalling device via a force transmission element (31), preferably in the form of a chain, a toothed belt or a V-belt, and the counterweight (36) is pivotably mounted about a horizontal pivot axis bearing, preferably arranged at the height of an axis (45) of the brake (30), wherein the pivot axis (45) is preferably arranged such that the counterweight (36) performs the pivot movement in the region of the bearing (29) essentially exclusively in the vertical direction, wherein the counterweight (36) preferably has a weight head (50) in the region of the bearing (29), and furthermore, this weight head (50) preferably surrounds the bearing region at least partially in a fork-shaped manner at the top and bottom.

7. Ergometer according to one of the preceding claims and claim 4, **characterised in that** the vibration unit is arranged below the bearing (29) and that the connecting rod head (1a) is directly coupled to the bearing (29), preferably forms a bearing shell for the bearing (29), and that the connecting rod (9) bears substantially the entire vertically downward load on the bearing (29) alone and without further guidance, wherein preferably the axis of the main shaft (12) runs parallel to the axis of the bearing (29).

8. Ergometer according to one of the preceding claims and claim 4, **characterised in that** the bearing (29) of the pedalling device is mounted in a vertical linear guide (35) with a linear slide (34), wherein the linear slide (34) is firmly connected to the bearing (29) at the top and connected at the bottom to the connecting rod head (1a), wherein preferably the axis of the main shaft (12) runs parallel to the axis of the bearing (29),
wherein a base plate (28) is preferably arranged, below which the main shaft (12) and preferably also the motor are arranged, and above which the pedalling device is arranged, wherein a recess (44) is provided in the base plate (28), through which the connecting rod (1) passes and is coupled directly to the bearing (29) with its connecting rod head (1a).

9. Ergometer according to one of the preceding claims 3-8, **characterised in that** the eccentric disc (6) and/or any other eccentric disc (6') present is mounted on the main shaft (12) so that it can be displaced and adjusted in a direction perpendicular to the axis of rotation of the main shaft (12), this mounting preferably being realised by a sliding guide (5, 13a) in which at least one adjustment element (13), when displaced along the axis of the main shaft (12), causes the eccentric disc (6) to be displaced along a direction perpendicular to the axis of rotation of the main shaft.

10. Ergometer according to claim 9, **characterised in that** the at least one adjustment element (13) is mounted in an adjustable and displaceable manner in a recess (38) or through-opening in the main shaft (12) via adjustment means (18), and a cam (13a) in or on the adjustment element adjusts the eccentricity of the eccentric disc (6) by interacting with a sliding block (5) on the eccentric disc (6).

11. Ergometer according to one of the preceding claims 9 or 10, **characterised in that** an eccentric disc (6) for generating the desired vibration and a further eccentric disc (6') for the counterweight are mounted on the main shaft (12), and that either an adjustment element (13) is provided with which the eccentricity of both eccentric discs can be adjusted in a correlated manner with a 180° offset, or that two individual adjustment elements are provided for the respective eccentric discs (6, 6'), via which the eccentricity of the discs can be adjusted individually.

12. Ergometer according to one of the preceding claims, **characterised in that** a brake (30) is arranged, preferably at substantially the same height as the pedalling device, which is coupled to the pedalling device via a force transmission element (31), preferably in the form of a chain, a toothed belt or a V-belt, and wherein the bearing (29) of the pedalling device is mounted so as to be pivotable about a horizontal pivot axis, preferably arranged at the height of an axis (45) of the brake (30), wherein the pivot axis (45) is preferably arranged such that, at the location of the bearing (29), the pivoting movement is essentially only permitted in the vertical direction,
preferably further **characterised in that** the pivot axis bearing of the bearing (29) is provided by a substantially fork-shaped construction in which the fork ends of the arms (46', 46") are rotatably mounted around the pivot axis, and the opposite arms joined together are connected to the bearing (29), preferably by the joined area forming a bearing receptacle for the bearing (29) of the pedalling device
and/or preferably further **characterised in that** the vibration unit is arranged below this brake (30), preferably above a base plate (28), and wherein preferably the coupling of the connecting rod (1) to the bearing (29) is realised via at least one strut (46) extending obliquely upwards and connecting the connecting rod head (1a) directly or indirectly to the bearing (29), and wherein furthermore preferably this strut (46) is rigidly connected to the pivot axis bearing.

13. Ergometer according to one of the preceding claims, **characterised in that** the compensation device comprises a counterweight (36), in particular with a weight head (50), which is preferably arranged in the area of the bearing (29) of the pedalling device, and further preferably partially surrounds this bearing (29) without touching it, and which is set into vibration at the bearing (29) in opposition to the vibration generated by the vibration unit.

14. Ergometer according to one of the preceding claims, **characterised in that** it is designed for operation at a frequency of 1-50 Hz with a vibration amplitude at the bearing (29) in the range of 1-10 mm, preferably in the range of 3-7 mm, preferably with a load in the range of 50-500 W, in particular in the range of 100-300 W.

## Revendications

1. Ergomètre, en particulier ergomètre à vélo, comprenant au moins un dispositif de pédalage pour un utilisateur et une unité de vibration,
**caractérisé en ce que**
l'unité de vibration fait vibrer le dispositif de pédalage et l'ergomètre comporte, en plus de l'unité de vibration, un dispositif de compensation qui compense au moins en partie les vibrations de l'unité de vibration à l'extérieur du dispositif de pédalage par interférence négative,
et **en ce que** le dispositif de compensation génère des vibrations qui ont la même fréquence et sensiblement la même amplitude que les vibrations de l'unité de vibration, avec un déphasage de sensiblement 180°.

2. Ergomètre selon la revendication 1, **caractérisé en ce qu'**un moteur commun (54), de préférence un arbre commun entraîné par un moteur commun, génère à la fois les vibrations de l'unité de vibration et les vibrations du dispositif de compensation.

3. Ergomètre selon l'une des revendications précédentes, **caractérisé en ce que** l'unité de vibration comprend au moins un arbre principal (12) entraîné directement ou indirectement par un moteur (54) avec un disque excentrique (6) fixé à celui-ci, le disque excentrique (6) étant couplé de manière rotative à une bielle (1), et
**que** la bielle (1) transmet les vibrations au palier (29) du dispositif de pédalage par l'intermédiaire d'une tête de bielle (1a) disposée à l'opposé du disque excentrique (6), de sorte que les vibrations s'exercent essentiellement exclusivement sur ce palier (29) dans le sens vertical.

4. Ergomètre selon l'une des revendications précédentes, **caractérisé en ce que** l'unité de vibration comprend au moins un arbre principal (12) entraîné directement ou indirectement par un moteur (54) avec un disque excentrique (6) fixé à celui-ci, le disque excentrique (6) étant couplé de manière rotative à une bielle (1), et **en ce qu'**un autre disque excentrique (6') est disposé de préférence sur l'arbre principal (12) est disposé un autre disque excentrique (6') qui fait osciller un contrepoids (36) dans une vibration de compensation, cet autre disque excentrique (6') étant de préférence disposé sur l'arbre principal (12) avec une excentricité opposée à celle du disque excentrique (6) pour entraîner la bielle.

5. Ergomètre selon la revendication 4, **caractérisé en ce que** l'autre disque excentrique (6') entraîne une autre bielle (1') qui est montée de manière rotative sur l'autre disque excentrique (6') et est couplée à un contrepoids (36), qui est mis en vibration essentiellement dans la même direction que le dispositif de vibration au niveau du palier (29), mais avec un effet compensant la vibration au niveau du palier (29), de préférence en décalant la vibration au niveau du contrepoids (36) de 180° par rapport à la vibration au niveau du palier (29).

6. Ergomètre selon l'une des revendications 4 à 5 précédentes, **caractérisé en ce qu'**un frein (30) est disposé, de préférence sensiblement à la même hauteur que le dispositif de pédalage, qui est couplé au dispositif de pédalage par l'intermédiaire d'un élément de transmission de force (31), de préférence sous la forme d'une chaîne, d'une courroie crantée ou d'une courroie trapézoïdale, et le contrepoids (36) est monté de manière pivotante autour d'un palier d'axe de pivotement horizontal, de préférence disposé à la hauteur d'un axe (45) du frein (30), l'axe de pivotement (45) étant de préférence disposé de telle sorte que le contrepoids (36) effectue le mouvement de pivotement dans la zone du palier (29) essentiellement exclusivement dans le sens vertical, le contrepoids (36) présentant de préférence une tête de poids (50) dans la zone du palier (29) et, de préférence, cette tête de poids (50) entourant au moins partiellement la zone du palier en forme de fourche en haut et en bas.

7. Ergomètre selon l'une des revendications précédentes et la revendication 4, **caractérisé en ce que** l'unité de vibration est disposée en dessous du palier (29) et **en ce que** la tête de bielle (1a) est directement couplée au palier (29), forme de préférence une coquille de palier pour le palier (29) et **en ce que** la bielle (9) supporte à elle seule et sans autre guidage la quasi-totalité de la charge verticale vers le bas sur le palier (29), l'axe de l'arbre principal (12) s'étendant de préférence parallèlement à l'axe du palier (29).

8. Ergomètre selon l'une des revendications précédentes et la revendication 4, **caractérisé en ce que** le palier (29) du dispositif de pédalage est monté dans un guide linéaire vertical (35) avec un chariot linéaire (34), le chariot linéaire (34) étant relié de manière fixe au palier (29) en haut et relié en bas à la tête de bielle (1a), l'axe de l'arbre principal (12) s'étendant de préférence parallèlement à l'axe du palier (29),
une plaque de fond (28) étant de préférence disposée, sous laquelle sont disposés l'arbre principal (12) et de préférence également le moteur, et au-dessus de laquelle est disposé le dispositif de pédalage, un évidement (44) étant prévu dans la plaque de fond (28), à travers lequel passe la bielle (1) et qui est couplée directement au palier (29) avec sa tête de bielle (1a).

9. Ergomètre selon l'une des revendications 3 à 8 précédentes, **caractérisé en ce que** le disque excentrique (6) et/ou un autre disque excentrique (6') éventuellement présent est monté de manière mobile et réglable sur l'arbre principal (12) dans une direction perpendiculaire à l'axe de rotation de l'arbre principal (12), ce montage étant de préférence réalisé par un guidage à coulisse (5, 13a) dans lequel au moins un élément de réglage (13), lorsqu'il se déplace le long de l'axe de l'arbre principal (12), provoque un déplacement du disque excentrique (6) dans une direction perpendiculaire à l'axe de rotation de l'arbre principal.

10. Ergomètre selon la revendication 9, **caractérisé en ce que** le au moins un élément de réglage (13) est monté de manière réglable et déplaçable dans un évidement (38) ou une ouverture de passage dans l'arbre principal (12) par l'intermédiaire de moyens de réglage (18), et qu'une coulisse (13a) dans ou sur l'élément de réglage règle l'excentricité du disque excentrique (6) par interaction avec un coulisseau (5) sur le disque excentrique (6).

11. Ergomètre selon l'une des revendications 9 ou 10 précédentes, **caractérisé en ce qu'**un disque excentrique (6) destiné à générer la vibration souhaitée et un autre disque excentrique (6') destiné à servir de contrepoids sont montés sur l'arbre principal (12), et **en ce qu'**il est prévu soit un élément de réglage (13) permettant de régler l'excentricité des deux disques excentriques de manière corrélée avec un décalage de 180°, soit deux éléments de réglage individuels pour les disques excentriques respectifs (6, 6'), permettant de régler individuellement l'excentricité des disques.

12. Ergomètre selon l'une des revendications précédentes, **caractérisé en ce qu'**un frein (30) est disposé, de préférence sensiblement à la même hauteur que le dispositif de pédalage, lequel frein est couplé au dispositif de pédalage par l'intermédiaire d'un élément de transmission de force (31), de préférence sous la forme d'une chaîne, d'une courroie crantée ou d'une courroie trapézoïdale, et dans lequel le palier (29) du dispositif de pédalage est monté de manière pivotante autour d'un axe de pivotement horizontal, de préférence disposé à la hauteur d'un axe (45) du frein (30), l'axe de pivotement (45) étant de préférence disposé de telle sorte qu'à l'emplacement du palier (29), le mouvement de pivotement n'est autorisé pratiquement que dans le sens vertical,
caractérisé de préférence en outre **en ce que** le palier pivotant du palier (29) est assuré par une construction essentiellement en forme de fourche, dans laquelle les extrémités en fourche des bras (46', 46") sont montées de manière rotative autour de l'axe de pivotement et les bras opposés réunis sont reliés au palier (29), de préférence **en ce que** la zone réunie forme un logement pour le palier (29) du dispositif de pédalage
et/ou caractérisé de préférence **en ce que** l'unité de vibration est disposée en dessous de ce frein (30), de préférence au-dessus d'une plaque de fond (28), et dans lequel, de préférence, le couplage de la bielle (1) au palier (29) est réalisé par au moins une entretoise (46) s'étendant obliquement vers le haut et reliant directement ou indirectement la tête de bielle (1a) au palier (29), et dans lequel, de préférence, cette entretoise (46) est reliée de manière rigide au palier de l'axe de pivotement.

13. Ergomètre selon l'une des revendications précédentes, **caractérisé en ce que** le dispositif de compensation comprend un contrepoids (36), en particulier avec une tête de poids (50), qui est de préférence disposé dans la zone du palier (29) du dispositif de pédalage, et en outre, de préférence, entoure partiellement ce palier (29) sans le toucher, et qui est déplacé dans une vibration opposée à la vibration générée par l'unité de vibration au niveau du palier (29).

14. Ergomètre selon l'une des revendications précédentes, **caractérisé en ce qu'**il est conçu pour fonctionner à une fréquence de 1 à 50 Hz avec une amplitude de vibration au niveau du palier (29) comprise entre 1 et 10 mm, de préférence entre 3 et 7 mm, de préférence avec une charge comprise entre 50 et 500 W, en particulier entre 100 et 300 W.
